# FASCICULE DE BREVET EUROPEEN

(11) **EP 0 190 075 B1**
(45) Date de publication et mention de la délivrance du brevet: **04.05.1988**
(21) Numéro de dépôt: 86400130.0
(22) Date de dépôt: 22.01.1986
(51) Int. Cl.: F22B 1/06, F22B 37/42, F28F 9/02

(54) **Générateur de vapeur dont le fluide caloporteur est du métal liquide et dont la détection des fuites est effectuée par prélèvement de ce métal liquide**
Dampferzeuger mit flüssigem Metall als Wärmetransportmittel und mit Leckfeststellung durch Entnahme eines solchen flüssigen Metalles
Steam generator with liquid metal as the heat transport medium and with leak detection by removing such a liquid metal

(30) Priorité: 25.01.1985 FR 8501070
(43) Date de publication de la demande: 06.08.1986
(73) Titulaire: NOVATOME, F-92357 Le Plessis Robinson (FR)
(72) Inventeur: Traiteur, René, F-91130 Ris-Orangis (FR); Fabregue, Jean-Pierre, F-91200 Athis-Mons (FR); Minguet, Jean-Luc, F-91190 St-Aubin (FR)
(74) Mandataire: Bressand, Georges

(56) Documents cités:
- EP-A- 0 057 643
- EP-A- 0 070 758
- FR-A- 2 287 668

## Description

L'invention concerne un générateur de vapeur dont le fluide caloporteur est un métal liquide, à détection de fuite par prélèvement de ce métal liquide.

Les générateurs de vapeur des réacteurs nucléaires à neutrons rapides utilisent très souvent un métal liquide tel que le sodium comme fluide caloporteur, pour l'échauffement et la vaporisation d'eau d'alimentation, à partir de la chaleur prélevée dans le coeur du réacteur. De tels générateurs de vapeur ont été décrits, par exemple, dans le FR-A-2.287.668, le EP-A-0057.643 et le EP-A-0070.758.

Ces générateurs de vapeur sont très souvent constitués par une enveloppe externe de forme globalement cylindrique disposée avec son axe vertical et reliée à chacune de ses extrémités à une plaque tubulaire de forte épaisseur. La partie d'échange du générateur de vapeur est constituée par un faisceau de tubes placés dans l'enveloppe externe à l'intérieur d'une enveloppe de faisceau coaxiale à cette enveloppe externe. Chacun des tubes du faisceau est relié par soudage à l'une de ses extrémités, à la plaque tubulaire inférieure et à son autre extrémité, à la plaque tubulaire supérieure, dans le prolongement d'alésage correspondant traversant respectivement la plaque tubulaire inférieure et la plaque tubulaire supérieure. La plaque tubulaire inférieure sépare le volume interne de l'enveloppe du générateur de vapeur d'une boîte à eau permettant de répartir l'eau alimentaire dans les tubes du faisceau. La plaque tubulaire supérieure sépare le volume interne de l'enveloppe du générateur de vapeur d'un collecteur de vapeur recueillant la vapeur formée dans chacun des tubes du faisceau.

Le métal liquide caloporteur pénètre dans le volume interne de l'enveloppe du générateur de vapeur, dans sa partie supérieure, c'est-à-dire un peu en-dessous de la plaque tubulaire supérieure. L'enveloppe de faisceau a son extrémité supérieure située à une certaine distance en-dessous de la plaque tubulaire supérieure, si bien que le métal liquide pénètre dans l'enveloppe de faisceau, au-dessus de l'extrémité supérieure de cette enveloppe de faisceau. Pour obtenir une distribution la plus homogène possible du sodium le long des tubes du faisceau, la partie supérieure de l'enveloppe de faisceau constitue un seuil d'écoulement de forme arrondie et généralement creux.

Pour éviter un contact direct de la face inférieure de la plaque tubulaire supérieure avec le métal liquide chaud entrant dans l'enveloppe du générateur de vapeur, on dispose très souvent, parallèlement à la plaque tubulaire et un peu en-dessous de celle-ci, une plaque de protection thermique de plus faible épaisseur que la plaque tubulaire. Les tubes du faisceau traversent la plaque de protection thermique dans des ouvertures usinées dans cette plaque de protection, pour être soudés à leur extrémité supérieure sur des embouts usinés dans la plaque tubulaire.

Entre la plaque de protection thermique et la plaque tubulaire supérieure, les tubes du faisceau sont entourés sur une partie de leur longueur par des tubes de protection ayant un diamètre intérieur tel qu'un jeu radial subsiste entre le tube du faisceau et le tube de protection correspondant. L'espace radial ménagé entre le tube du faisceau et le tube de protection débouche à l'une de ses extrémités dans l'espace intérieur du générateur de vapeur en-dessous de la plaque de protection thermique et à son autre extrémité dans l'espace compris entre la plaque de protection thermique et la plaque tubulaire supérieure.

Il est extrêmement important de détecter très rapidement toute fuite éventuelle d'eau alimentaire ou de vapeur dans le métal liquide caloporteur. En effet, dans le cas du sodium par exemple, une fuite d'eau ou de vapeur dont la pression est supérieure à celle du sodium peut se traduire par une réaction chimique très violente accompagnée d'une onde de choc dans le volume interne du générateur de vapeur. On peut réduire ou supprimer les effets désastreux d'une telle fuite, si sa détection est suffisamment rapide pour qu'on puisse prendre les mesures de sécurité voulues avant qu'une quantité appréciable d'eau ou de vapeur ait pénétré dans le métal liquide.

De telles fuites ont une probabilité beaucoup plus grande de se produire dans les zones de soudure des tubes sur les plaques tubulaires, à leurs extrémités, que dans les autres zones du tube. De façon plus précise, les fuites se produisent souvent au niveau de la soudure entre l'extrémité supérieure du tube et la plaque tubulaire supérieure, cette extrémité du tube étant en contact avec un sodium liquide beaucoup plus chaud que l'extrémité inférieure.

On a donc proposé, pour des générateurs de vapeur du type envisagé ci-dessus, des dispositifs de prélèvement de sodium liquide, à des fins de détection et de dosage d'hydrogène dans le sodium prélevé disposés au voisinage de l'extrémité supérieure du générateur de vapeur. Cependant, ces prélèvements permettant de détecter la présence d'hydrogène révélatrice d'une fuite d'eau dans le sodium liquide, sont effectués dans une zone où arrive le sodium chaud entrant dans le générateur de vapeur, si bien qu'ils ne concernent pas réellement un débit de sodium ayant circulé au contact de la zone de soudure des tubes et en conséquence, fortement chargé en hydrogène dans le cas d'une fuite sur l'un des tubes.

La détection est donc aléatoire et dépend de la rapidité avec laquelle l'hydrogène diffuse dans le sodium liquide circulant dans sa partie supérieure.

Le but de l'invention est donc de proposer un générateur de vapeur dont le fluide caloporteur est un métal liquide, à détection de fuite par prélèvement de ce métal liquide, comportant une enveloppe externe de forme globalement cylindrique reliée à chacune de ses extrémités à une plaque tubulaire de forte épaisseur, un faisceau de tubes disposés à l'intérieur d'une enveloppe de faisceau coaxiale à l'enveloppe externe et placée à l'intérieur de cette enveloppe, ayant l'une de ses extrémités ou extrémité d'entrée du fluide caloporteur située à une certaine distance de la plaque tubulaire correspondante, au moins une ouverture d'arrivée du métal liquide chaud traversant l'enveloppe externe au voisinage de l'extrémité d'entrée de l'enveloppe de faisceau qui constitue un seuil d'écoulement de forme arrondie et creux sur lequel passe le métal liquide pour pénétrer dans l'enveloppe de faisceau, chacun des tubes du faisceau étant soudé à l'une de ses extrémités sur l'une des plaques tubulaires et à son autre extrémité sur l'autre plaque tubulaire, au niveau d'un alésage traversant la plaque tubulaire, une plaque de protection thermique placée parallèlement à la plaque tubulaire correspondant à l'extrémité d'entrée du fluide caloporteur et entre cette plaque tubulaire et l'extrémité de . l'enveloppe de faisceau, des tubes de protection entourant chacun un tube du faisceau avec un certain jeu radial, entre la plaque de protection thermique et la plaque tubulaire correspondante, de façon que l'espace radial ménagé entre les deux tubes débouche, à l'une de ses extrémités sur la face de la plaque de protection dirigée vers l'intérieur du générateur de vapeur et à son autre extrémité dans l'espace entre la plaque tubulaire et la plaque de protection thermique correspondante, générateur de vapeur qui permette de détecter de façon rapide et fiable une fuite d'eau ou de vapeur à l'une des extrémités des tubes du faisceau, sans demander de modification notable de la structure du générateur de vapeur.

Dans ce but, du côté de l'extrémité d'entrée du générateur de vapeur :
l'espace situé entre la plaque tubulaire et la plaque de protection thermique est fermé à sa périphérie par une virole coaxiale à l'enveloppe externe et à l'enveloppe de faisceau,
le volume interne du seuil d'écoulement creux est en communication, à l'une de ses extrémités, avec le volume interne de l'enveloppe de faisceau et à son autre extrémité, avec l'espace situé entre la plaque tubulaire et la plaque de protection thermique, par l'intermédiaire de tubes sensiblement verticaux, de manière que le métal liquide circule depuis l'intérieur du générateur de vapeur, d'abord vers l'espace entre la plaque de protection thermique et la plaque tubulaire, dans les tubes de protection, puis vers le seuil d'écoulement dans les tubes verticaux,
et un moyen de prélèvement de métal liquide est disposé dans le volume du seuil d'écoulement.

Afin de bien faire comprendre l'invention, on va maintenant décrire à titre d'exemples non limitatifs, en se référant aux figures jointes en annexe, deux modes de réalisation d'un générateur de vapeur dont le fluide caloporteur est du sodium liquide, permettant la détection d'une fuite par prélèvement de sodium liquide dans le générateur de vapeur.

Dans ces figures :
la Fig. 1 est une demi-vue en coupe par un plan vertical de la partie supérieure d'un générateur de vapeur suivant l'invention ;
la Fig. 1a est une vue agrandie du détail A de la Fig. 1 ;
la Fig. 2 est une vue suivant BB de la Fig. 1 ;
la Fig. 3 est une vue en coupe par un plan vertical de la partie supérieure d'un générateur de vapeur suivant l'invention et suivant une variante de réalisation ;
la Fig. 4 est une vue suivant BB de la Fig. 3.

Sur la Fig. 1, on voit la partie supérieure d'un générateur de vapeur comportant une enveloppe externe 1 de forme globalement cylindrique raccordée à une portion terminale en forme de secteur sphérique elle-même soudée sur une plaque tubulaire de forte épaisseur 2. Une enveloppe de faisceau 4 de forme cylindrique est disposée à l'intérieur de l'enveloppe externe 1 et coaxialement à celle-ci. Le faisceau est constitué d'un grand nombre de tubes droits 3 dont la partie supérieure qui se raccorde par soudage à la plaque tubulaire 2 est visible à la Fig. 1a. Sur cette figure, on voit l'extrémité supérieure du tube 3 raccordée par une soudure 6 à un embout 5 usiné sur la face inférieure de la plaque tubulaire 2. La plaque tubulaire 2 comporte un alésage 7 dans le prolongement de l'alésage intérieur du tube 3 qui est ainsi en communication avec le collecteur de vapeur 9 situé au-dessus de la plaque tubulaire 2. On a représenté un seul tube sur la Fig. 1a mais il est bien évident que la plaque tubulaire comporte un très grand nombre d'embouts tels que 5 pour le raccordement de l'ensemble des tubes du faisceau à tubes droits du générateur de vapeur. Sur la Fig. 1, on a représenté les axes 3' d'un ensemble de tubes 3 du faisceau.

Chacun des tubes 3 est relié à sa partie inférieure non représentée sur les Fig. 1 et 1a, à la plaque tubulaire inférieure du générateur de vapeur solidaire de la partie inférieure de l'enveloppe externe 1. Les extrémités du tube sont reliées à la plaque tubulaire inférieure et à la plaque tubulaire supérieure par soudure sur un embout prévu sur la face supérieure de la plaque tubulaire inférieure et sur la face inférieure de la plaque tubulaire supérieure respectivement.

Sur la Fig. 1. on voit une tubulure 12 fixée sur l'enveloppe externe 1 du générateur de vapeur permettant l'introduction de sodium liquide chaud à l'intérieur du générateur de vapeur. Une plaque de protection thermique 10 parallèle à la plaque tubulaire 2 et d'une épaisseur beaucoup plus faible que celle de la plaque 2 est disposée en-dessous de celle-ci à une certaine distance. Cette plaque 10 empêche le sodium liquide chaud entrant par la tubulure 12 et circulant suivant les flèches 13, de venir en contact directement avec la plaque tubulaire 2 de forte épaisseur et très sensible aux chocs thermiques. La plaque de protection thermique 10 est fixée sous la plaque tubulaire 2 par l'intermédiaire d'une virole tronconique 15 fermant entièrement sur sa périphérie, l'espace 17 compris entre les plaques 2 et 10. Une virole de déflection 16 du sodium liquide est également fixée sur le bord externe inférieur de la plaque de protection thermique 10.

La plaque de protection thermique 10 est percée d'un très grand nombre d'alésages 18 d'un diamètre sensiblement supérieur au diamètre des tubes 3, suivant les axes 3' de ces tubes du faisceau.

Autour de chacun des tubes 3, est placé un fourreau de protection 20 dont le diamètre intérieur est tel qu'il subsiste un jeu radial relativement important entre le tube 3 et le fourreau 20. Chacun des fourreaux 20 est fixé à l'intérieur d'un alésage 18 et soudé à sa partie inférieure sur la plaque de protection 10. Le fourreau 20 a une longueur suffisante pour que la zone de soudure 6 du tube 3 sur la plaque tubulaire 2 soit située à l'intérieur du fourreau.

La partie supérieure de l'enveloppe de faisceau 4 constitue un seuil creux désigné de façon générale par le repère 22. Ce seuil creux est constitué par une virole cylindro-conique 23 soudée à la partie supérieure de l'enveloppe cylindrique de faisceau 4, une virole interne cylindrique 24 et une partie supérieure de fermeture annulaire et arrondie 25 visibles sur les Fig. 1 et 2. Un espace de faible épaisseur est ménagé entre les viroles 23 et 24 à leur partie inférieure pour mettre en communication le volume intérieur du seuil 22 avec l'espace intérieur de l'enveloppe de faisceau 4.

La partie supérieure de l'enveloppe de faisceau 4 constituée par le seuil d'écoulement 22 permet de guider le flux de sodium chaud circulant suivant les flèches 13 et de le répartir de façon homogène dans le faisceau, au moment où il s'écoule au-dessus de la partie arrondie 25 du seuil d'écoulement. Cette partie 25 comporte des ouvertures 26 réparties avec un écartement angulaire constant sur toute sa circonférence. Dans chacune des ouvertures 26 est fixée l'extrémité inférieure d'un tube vertical 27 dont l'extrémité supérieure est engagée dans une ouverture 28 traversant la plaque de protection thermique 10, à sa périphérie.

Sur la Fig. 1a, on voit que l'extrémité du tube 27 est usinée pour constituer une portée sphérique 27a permettant son centrage à l'intérieur de l'ouverture 28 de la plaque de protection.

Sur la virole interne cylindrique 24 du seuil creux 22 sont fixés des dispositifs 30 de soutien et d'entretoisement des tubes 3 du faisceau, régulièrement répartis dans la direction axiale du générateur de vapeur. Ces dispositifs de maintien et d'entretoisement 30 introduisent une perte de charge sur la circulation descendante du sodium liquide (flèche 13"). La pression est donc plus faible en partie inférieure du seuil creux 22 que sous la plaque tubulaire. Il se produit donc une circulation de sodium suivant le sens indiqué par les flèches 13' sur les Fig. 1 et 1a. Une partie du sodium passant au-dessus du seuil d'écoulement 22 est dirigée vers le haut à l'intérieur de l'espace radial disposé entre le tube 3 et son fourreau 20, cet espace radial débouchant à sa partie inférieure en-dessous de la plaque de protection thermique 10 et à sa partie supérieure dans l'espace limité par la plaque de protection thermique 10 et la plaque tubulaire supérieure 2. La circulation ascendante de sodium liquide vient donc lécher la zone de la soudure 6 entre le tube 3 et la plaque tubulaire 2 avant de redescendre dans l'espace entre la plaque de protection thermique 10 et la plaque tubulaire 2, vers l'extrémité supérieure des tubes 27. Le sodium descend alors par les tubes 27 dans le volume intérieur du seuil creux 22 d'où le sodium est aspiré par la différence de pression, vers l'espace intérieur du faisceau où il se mélange avec le flux principal 13" descendant dans le faisceau.

Un moyen de prélèvement permet de récupérer une partie du sodium circulant suivant le sens indiqué par les flèches 13' pour l'envoyer vers un dispositif de détection et de dosage d'hydrogène. Ce moyen de prélèvement est constitué par une enveloppe torique à section rectangulaire 31 comportant des ouvertures 33 dans sa paroi supérieure disposée à l'intérieur du seuil creux 22 et par une conduite de prélèvement 32 visible sur les Fig. 1 et 2 emmenant ce sodium prélevé à l'extérieur de l'enveloppe externe 1 du générateur de vapeur, vers l'installation de détection et de dosage d'hydrogène. Le débit de sodium circulant suivant le parcours représenté par les flèches 13' vient en contact avec la zone de soudure 6 entre le tube et la plaque tubulaire et dans le cas d'une fuite de vapeur au voisinage de cette zone, le débit de sodium est très rapidement et fortement contaminé par de l'hydrogène. Ce sodium prélevé par le dispositif 31, 32 est emmené directement au dispositif de détection et de dosage sans subir de mélange avec le sodium entrant dans le générateur de vapeur. La détection est donc très sensible et très rapide.

La température du sodium circulant suivant le parcours représenté par les flèches 13' subit une évolution différente de celle du flux principal de sodium suivant le parcours axial descendant représenté par les flèches 13". Le sodium sortant à la partie inférieure du seuil 22 est généralement plus froid que le sodium circulant dans le faisceau. Pour limiter ou supprimer cette différence de température, on a prévu des trous 35 dans la partie inférieure du seuil, en-dessous du tore de prélèvement 31. Du sodium chaud entrant suivant le parcours 13 vient se mélanger avec le sodium sortant à la partie inférieure du seuil en passant dans celui-ci par les trous 35. Cette réintroduction de sodium chaud permet d'équilibrer la température du flux 13' par rapport à la température du flux principal 13". Cette réintroduction de sodium en-dessous du tore de prélèvement ne produit donc pas de dilution du sodium prélevé avec du sodium chaud entrant.

Sur les Fig. 3 et 4, on voit une variante de réalisation de la partie supérieure du générateur de vapeur, les éléments correspondants sur les Fig. 3 et 4 d'une part et 1 et 2 d'autre part portant les mêmes repères.

Dans la variante représentée aux Fig. 3 et 4, l'espace 17 entre la plaque de protection 10 et la plaque tubulaire 2 est séparé en six parties distinctes 37 par des cloisons verticales et radiales 36 sensiblement étanches disposées angulai- rement à 60° les unes par rapport aux autres. A chacune des parties 37 de l'espace 17 est associé un tube vertical 27 disposé à l'intérieur d'une ouverture 28 traversant la plaque tubulaire 10. Le tube 27 permet d'amener le débit de sodium 13' ayant circulé au contact de la zone de soudure du tube 3 dans un tube de prélèvement 39. Les six tubes 39 correspondant chacun à une partie 37 de l'espace 27 sont reliés indépendamment au dispositif de détection et de dosage d'hydrogène. Ce dispositif permet, en cas de fuite dans la zone de soudure d'un des tubes 3, de distinguer le conduit 39 ayant amené le débit de sodium pollué par de l'hydrogène, c'est-à-dire la partie 37 en forme de secteur dans laquelle se trouve le tube présentant une fuite. Le prélèvement individuel par secteur permet donc de faciliter la recherche de la fuite et la réparation du générateur de vapeur. r.

Les principaux avantages du générateur de vapeur selon l'invention, en ce qui concerne la détection de fuite, apparaissent clairement dans la description qui précède ; cette détection est faite sur un débit de sodium relativement faible et dans lequel la concentration d'hydrogène devient immédiatement très forte dans le cas d'une fuite au niveau de la zone de soudure d'un tube 3 ; cette détection sensible et rapide d'une fuite est obtenue avec une modification faible de la partie supérieure du générateur de vapeur ne modifiant pratiquement pas la circulation du débit principal de sodium ; la protection de la zone de soudure des tubes et de la plaque tubulaire supérieure est au moins équivalente sinon supérieure à la protection obtenue dans les générateurs de vapeur selon l'art antérieur : en effet, la zone de soudure 6 du tube se trouve à l'intérieur du fourreau de protection 20 et l'espace 17 compris entre la plaque de protection 10 et la plaque tubulaire 2 est entièrement fermé à sa périphérie ; le sodium chaud entrant dans le générateur de vapeur suivant le parcours 13 ne vient donc jamais en contact direct avec la zone de soudure du tube et avec la plaque tubulaire 2 ; la détection peut permettre une localisation partielle de la fuite, en prévoyant simplement un cloisonnement de l'espace supérieur 17 du générateur de vapeur, au-dessus de la plaque de protection 10.

L'invention ne se limite pas aux modes de réalisation qui ont été décrits ; c'est ainsi que le seuil peut avoir une forme différente de celle qui a été décrite, que l'ensemble de prélèvement peut être réalisé d'une manière différente et que les tubes verticaux joignant le volume intérieur du seuil à l'espace supérieur du générateur de vapeur, au-dessus de la plaque de protection thermique peuvent être fixés rigidement à l'une de leurs extrémités sur cette plaque de protection et montés glissants à leur autre extrémité dans le seuil, au lieu du montage inverse qui a été décrit. On peut adopter un cloisonnement quelconque de l'espace supérieur 17 du générateur de vapeur pour affiner la localisation des fuites.

Il est bien évident également que le générateur de vapeur peut comporter un ensemble de prélèvements tel que décrit dans sa partie inférieure, dans le cas où l'extrémité inférieure du générateur de vapeur constitue l'extrémité d'entrée du fluide caloporteur. Dans ce cas, l'extrémité inférieure de l'enveloppe de faisceau constitue son extrémité d'entrée réalisée sous la forme d'un seuil creux et arrondi. Une plaque de protection thermique est disposée au-dessus de la plaque tubulaire inférieure à une certaine distance de cette plaque. On évite ainsi la mise en contact directe avec la plaque tubulaire inférieure du sodium chaud qui, dans ce mode de réalisation, est amené par une tubulure au voisinage de la partie inférieure du générateur de vapeur. La disposition des éléments permettant le prélèvement de sodium ayant circulé au voisinage de la zone de soudure des tubes du faisceau sur la plaque tubulaire inférieure est par ailleurs pratiquement identique à la disposition qui a été décrite ci-dessus. On peut d'ailleurs concevoir l'application de l'invention à des générateurs de vapeur dont l'axe n'est pas vertical.

Les générateurs de vapeur suivant l'invention peuvent utiliser un fluide caloporteur différent du sodium liquide et constitué par exemple par le mélange eutectique.sodium-potassium, ou par le lithium.

Le générateur peut être à tubes droits, ou à tubes hélicoïdaux, les extrémités de ces tubes étant disposées parallèlement et verticales pour être soudées à la plaque tubulaire.

## Revendications

1. Générateur de vapeur dont le fluide caloporteur est un métal liquide et dont la détection des fuites est effectuée par prélèvement de ce métal liquide, comportant une enveloppe externe (1) de forme globalement cylindrique à axe vertical reliée à chacune de ses extrémités à une plaque tubulaire (2) de forte épaisseur, un faisceau de tubes (3) disposés à l'intérieur d'une enveloppe de faisceau (4) coaxiale à l'enveloppe externe (1) et placée à l'intérieur de cette enveloppe, ayant l'une de ses extrémités ou extrémité d'entrée du fluide caloporteur située à une certaine distance de la plaque tubulaire (2) correspondante, au moins une ouverture (12) d'arrivée de métal liquide chaud traversant l'enveloppe externe (1) au voisinage de l'extrémité d'entrée de l'enveloppe de faisceau (4) qui constitue un seuil d'écoulement (22) de forme arrondie et creux sur lequel passe le métal liquide pour pénétrer dans l'enveloppe de faisceau (4), chacun des tubes (3) du faisceau étant soudé à l'une de ses extrémités sur l'une des plaques tubulaires (2) et à son autre extrémité sur l'autre plaque tubulaire (2), au niveau d'un alésage (7) traversant la plaque tubulaire (2), une plaque de protection thermique (10) placée parallèlement à la plaque tubulaire (2) correspondant à l'extrémité d'entrée du fluide caloporteur et entre cette plaque tubulaire (2) et l'enveloppe de faisceau (4), des tubes de protection (20) entourant chacun un tube (3) du faisceau avec un certain jeu radial, disposés entre la plaque de protection thermique (10) sur laquelle ils sont fixés et la plaque tubulaire (2) correspondante, de façon que l'espace radial ménagé entre les deux tubes (3, 20) débouche à l'une de ses extrémités sur la face de la plaque de protection (10) dirigée vers l'intérieur du générateur de vapeur et à son autre extrémité dans l'espace (17) entre la plaque tubulaire (2) et la plaque de protection thermique (10) correspondante, caractérisé par le fait que, du côté de l'extrémité d'entrée du fluide caloporteur dans le générateur de vapeur :
l'espace (17) situé entre la plaque tubulaire (2) et la plaque de protection thermique (10) est fermé à sa périphérie par une virole (15) coaxiale à l'enveloppe externe (1) et à l'enveloppe de faisceau (4),
le volume interne du seuil d'écoulement (22) creux est en communication à l'une de ses extrémités avec le volume interne de l'enveloppe de faisceau (4) et à son autre extrémité, avec l'espace (17) situé entre la plaque tubulaire (2) et la plaque de protection thermique (10) par l'intermédiaire de tubes (27) sensiblement verticaux, de manière que le métal liquide circule depuis l'intérieur du générateur de vapeur, d'abord vers l'espace (17) entre la plaque de protection thermique (10) et la plaque tubulaire (2), dans les tubes de protection (20), puis vers le seuil d'écoulement (22), dans les tubes verticaux (27),
et par le fait qu'un moyen de prélèvement (31, 32, 33, 39) de métal liquide est disposé dans le volume interne du seuil d'écoulement (22).

2. Générateur de vapeur suivant la revendication 1, caractérisé par le fait que les tubes verticaux (27) sont fixés de façon rigide à l'une de leurs extrémités sur le seuil d'écoulement (22) ou la plaque de protection thermique (10) et sont montés coulissants à leur autre extrémité dans une ouverture prévue dans la plaque de protection (10) ou le seuil d'écoulement (22) respectivement.

3. Générateur de vapeur selon l'une quelconque des revendications 1 et 2, caractérisé par le fait que les tubes de protection (20) fixés à l'une de leurs extrémités, à la plaque de protection (10) ont une longueur telle qu'ils entourent, à leur autre extrémité, la zone de soudure (6) entre le tube (3) du faisceau et la plaque tubulaire (2).

4. Générateur de vapeur suivant l'une quelconque des revendications 1, 2 et 3, caractérisé par le fait que l'espace supérieur (17) du générateur de vapeur entre la plaque de protection thermique (10) et la plaque tubulaire (2) est divisé, par des cloisons sensiblement étanches (36) en plusieurs parties (37) dans chacune desquelles la plaque de protection thermique (10) est percée d'une ouverture (28) dans laquelle est monté un tube sensiblement vertical (27) reliant la partie correspondante (37) de l'espace (17) à l'espace intérieur du seuil (22) dans lequel est monté un tube de prélèvement (39) dans le prolongement du tube vertical (27), les tubes de prélèvement (39) étant reliés indépendamment les uns des autres à une installation de détection et de dosage d'hydrogène.

5. Générateur de vapeur selon l'une quelconque des revendications 1, 2, 3 et 4, caractérisé par le fait que le seuil creux (22) comporte, dans sa paroi (23) dirigée vers l'arrivée (12) de métal liquide chaud dans le générateur de vapeur, des orifices (35), en-dessous du dispositif de prélèvement (31, 32).

## Claims

1. Steam generator in which the heat-carrying fluid is a liquid metal and the detection of leakages is carried out by taking off a sample of this liquid metal, comprising an outer case (1) of generally cylindrical shape and having a vertical axis connected at each of its ends to a very thick tube plate (2), a bundle of tubes (3) disposed inside a bundle case (4) coaxial with the outer case (1) and placed inside the outer case, having one of its ends or inlet end for the heat carrying fluid located at a certain distance from the corresponding tube plate (2), at least one hot liquid metal inlet opening (12) extending through the outer case (1) in the vicinity of the inlet end of the bundle case (4) which constitutes a flow sill (22) which has a rounded and hollow shape and over which the liquid metal passes so as to enter the bundle case (4), each of the tubes (3) of the bundle being welded at one of its ends to one of the tube plates (2) and at its other end to the other tube plate (2), in the region of a bore (7) extending through the tube plate (2), a thermal protection plate (10) placed to be parellel to the corresponding tube plate (2) at the heat carrying fluid inlet end and between said tube plate (2) and the bundle case (4), protection tubes (20) each surrounding a tube (3) of the bundle with a certain radial clearance, disposed between the thermal protection plate (10) on which they are fixed and the corresponding tube plate (2), so that the radial space provided between the two tubes (3, 20) opens out at one of its ends on the side of the protection plate (10) facing toward the interior of the steam generator and at its other end in the space (17) between the tube plate (2) and the corresponding thermal protection plate, characterized in that, adjacent to the inlet end through which the heat-carrying fluid enters the steam generator :
the space (17) between the tube plate (2) and thermal protection plate (10) is closed on its periphery by a sleeve (15) coaxial with the outer case (1) and with the bundle case (4) ;
the inner volume of the hollow flow sill (22) communicates at one of its ends with the inner volume of the bundle case (4) and at its other end with the space (17) between the tube plate (2) and the thermal protection plate (10) through substantially vertical tubes (27) so that the liquid metal flows from the interior of the steam generator first of all to the space (17) between the thermal protection plate (10) and the tube plate (2), in the protection tubes (20), and then to the flow sill (22), in the vertical tubes (27) ;
and means (31, 32, 33, 39) for taking off liquid metal are disposed in the inner volume of the flow sill (22).

2. Steam generator according to claim 1, characterized in that the vertical tubes (27) are fixed in a rigid manner at one of their ends to the flow sill (22) or to the thermal protection plate (10) and are slidably mounted at their other end in an opening provided in the protection plate (10) or the flow sill (22) respectively.

3. Steam generator according to any one of the claims 1 or 2, characterized in that the protection tubes (20) fixed at one of their ends to the protection plate (10) have such length that they surround, at their other end, the zone of the weld (6) between the tube (3) of the bundle and the tube plate (2).

4. Steam generator according to any one of the claims 1, 2 and 3, characterized in that the upper space (17) of the steam generator between the thermal protection plate (10) and the tube plate (2) is divided by substantially fluidtight partition walls (36) into a plurality of parts (37) in each of which parts the thermal protection plate (10) is provided with an opening (28) in which is mounted a substantially vertical tube (27) connecting the corresponding part (37) of the space (17) to the interior space of the sill (22) in which is mounted a take-off tube (39) in the extension of the vertical tube (27), the take-off tubes (39) being connected independently of each other to a hydrogen detecting and measuring device.

5. Steam generator according to any one of the claims 1, 2, 3 and 4, characterized in that the hollow sill (22) comprises, in its wall (23) facing toward the arrival (12) of the hot liquid metal in the steam generator orifices (35) below the take-off device (31, 32).

## Patentansprüche

1. Dampferzeuger, bei dem das flüssige Kühlmittel ein flüssiges Metall ist und bei dem die Erfassung der Lecks durch Entnahme dieses flüssigen Metalls durchgeführt wird, umfassend einen Außenmantel (1) von insgesamt zylindrischer Form mit vertikaler Achse, die an jedem ihrer Enden mit einer rohrförmigen Platte (2) mit starker Dicke verbunden ist, ein Bündel von im Inneren eines Bündelmantels (4) angeordneten Rohren (3), das koaxial zum Außenmantel (1) und im Inneren dieses Mantels angeordnet ist, wobei es an einem seiner Enden oder am Eintrittsende des flüssigen Kühlmittels, das in einem bestimmten Abstand von der entsprechenden rohrförmigen Platte (2) liegt, wenigstens eine Zuführungs- öffnung (12) für den Außenmantel (1) in der Nähe des Eintrittsendes des Bündelmantels (4) durchquerendes heißes flüssiges Metall besitzt, die eine Strömungsschwelle (22) mit abgerundeter Form und hohl bildet, über der das flüssige Metall durchtritt, um in den Bündelmantel (4) einzudringen, wobei jedes der Rohre (3) des Bündels an einem seiner Enden auf einer der rohrförmigen Platten (2) und an seinem anderen Ende auf der anderen rohrförmigen Platte (2) in der Höhe einer die rohrförmige Platte (2) durchquerenden Bohrung (7) angeschweißt ist, eine parallel zur rohrförmigen Platte (2) entsprechend am Eintrittsende des flüssigen Kühlmittels und zwischen dieser rohrförmigen Platte (2) und dem Bündelmantel (4) angeordnete Wärmeschutzplatte (10), wobei Schutzrohre (20) jeweils ein Rohr (3) des Bündels mit einem bestimmten radialen Spiel umgeben, die zwischen der Wärmeschutzplatte (10), in der sie befestigt sind, und der entsprechenden rohrförmigen Platte (2) derart vorgesehen sind, daß der zwischen den beiden Rohren (3, 20) ausgesparte radiale Zwischenraum an einem seiner Enden auf der zum Inneren des Dampferzeugers hin gewandten Seite der Schutzplatte (10) und an seinem anderen Ende in den Zwischenraum (17) zwischen der rohrförmigen Platte (2) und der entsprechenden Wärmeschutzplatte (10) mündet, dadurch gekennzeichnet, daß im Dampferzeuger zum Eintrittsende des flüssigen Kühlmittels :
der zwischen der rohrförmigen Platte (2) und der Wärmeschutzplatte (10) liegende Zwischenraum (17) an seiner Peripherie durch einen zum Außenmantel (1) und zum Bündelmantel (4) koaxialen Ring (15) verschlossen ist,
das Innenvolumen der hohlen Strömungsschwelle (22) an einem seiner Enden mit dem Innenvolumen des Bündelmantels (4) und an seinem anderen Ende mit dem zwischen der rohrförmigen Platte (2) und der Wärmeschutzplatte (10) liegenden Zwischenraum (17) mittels im wesentlichen vertikalen Rohren (27) derart in Verbindung ist, daß das flüssige Metall vom Inneren des Dampferzeugers her zunächst zum Zwischenraum (17) zwischen der Wärmeschutzplatte (10) und der rohrförmigen Platte (2), in die Schutzrohre (20), dann zur Strömungsschwelle (22), in die vertikalen Rohre (27) umläuft,
und durch die Tatsache, daß ein Mittel (31, 32, 33, 39) zur Entnahme von flüssigem Metall im Innenvolumen der Strömungsschwelle (22) vorgesehen ist.

2. Dampferzeuger nach Anspruch 1, dadurch gekennzeichnet, daß die vertikalen Rohre (27) auf starre Weise an einem ihrer Enden auf der Strömungsschwelle (22) oder der Wärmeschutzplatte (10) befestigt sind und an ihrem anderen Ende in einer in der Schutzplatte (10) oder entsprechend der Strömungsschwelle (22) vorgesehenen Öffnung verschiebbar angebracht sind.

3. Dampferzeuger nach einem der Ansprüche 1 und 2, dadurch gekennzeichnet, daß die an einem ihrer Enden an der Schutzplatte (10) befestigten Schutzrohre (20) eine Länge derart besitzen, daß sie an ihrem anderen Ende die Schweißzone (6) zwischen dem Rohr (3) des Bündels und der rohrförmigen Platte (2) umgeben.

4. Dampferzeuger nach einem beliebigen der Ansprüche 1, 2 und 3, dadurch gekennzeichnet, daß der obere Zwischenraum (17) des Dampferzeugers zwischen der Wärmeschutzplatte (10) und der rohrförmigen Platte (2) durch im wesentlichen dichte Trennwände (36) in mehrere Teile (37) unterteilt ist, in denen jeweils die Wärmeschutzplatte (10) von einer Öffnung (28) durchbohrt ist, in der ein im wesentlichen vertikales Rohr (27) angebracht ist, das den entsprechenden Teil (37) des Zwischenraums (17) mit dem inneren Zwischenraum der Schwelle (22) verbindet, in der ein Entnahmerohr (39) in der Verlängerung des vertikalen Rohrs (27) angebracht ist, wobei die Entnahmerohre (39) unabhängig voneinander mit einer Einrichtung zur Erfassung und Dosierung von Wasserstoff verbunden sind.

5. Dampferzeuger nach einem beliebigen der Ansprüche 1, 2, 3 und 4, dadurch gekennzeichnet, daß die hohle Schwelle (22) in ihrer zur Zuleitung (12) von heißem flüssigen Metall in den Dampferzeuger gewandten Wand (23) Öffnungen (35) unterhalb der Entnahmevorrichtung (31, 32) umfaßt.
